# EUROPÄISCHE PATENTSCHRIFT

(11) **EP 1 205 370 B1**
(45) Veröffentlichungstag und Bekanntmachung des Hinweises auf die Patenterteilung: **08.12.2004**
(21) Anmeldenummer: 01440359.6
(22) Anmeldetag: 25.10.2001
(51) Int. Cl.: B61L 15/00

(54) **System zur Kommunikation zwischen zwei benachbarten Fahrzeugeinheiten in einem Fahrzeugverbund, sowie ein Verfahren hierfür**
Communication system between two adjacent units in a vehicle train and method therefor
Système de communication entre deux unités adjacentes d'un train de véhicules et son procédé

(30) Priorität: 09.11.2000 DE 10107571
(43) Veröffentlichungstag der Anmeldung: 15.05.2002
(73) Patentinhaber: ALCATEL, 75008 Paris (FR)
(72) Erfinder: Klein, Siegfried, 70469 Stuttgart (DE); Gröger, Martin, 70435 Stuttgart (DE); Litzenburger, Manfred Dr., 76646 Bruchsal (DE)
(74) Vertreter: Rausch, Gabriele, Dr.

(56) Entgegenhaltungen:
- DE-C- 19 830 053
- GB-A- 2 336 011
- US-A- 2 690 555
- US-A- 5 642 869
- US-A- 5 777 547

## Beschreibung

Die Erfindung betrifft ein System zur Kommunikation zwischen zwei benachbarten Fahrzeugeinheiten in einem Fahrzeugverbund mindestens zweier Einheiten, wobei die benachbarten Einheiten jeweils Kurzdistanz-Kommunikationsmittel zur Kommunikation miteinander aufweisen, sowie ein Verfahren zur Überprüfung der Vollständigkeit eines Fahrzeugverbundes.

Aus der DE 4027186 ist ein System bekannt, bei welchem Daten zwischen benachbarten Schienenfahrzeugen mittels Mikrowellensender und Mikrowellenempfänger jeweils mit divergenter Strahlungscharakteristik in der Symmetrieebene (Längsachse) der Schienenfahrzeuge Empfänger ausgetauscht werden.

Aus der DE 198 30 053 C1 ist eine Einrichtung zur Zugschlusserkennung bekannt, bei der seitens des Triebfahrzeuges Funktelegramme im Polling-Verfahren nacheinander an die einzelnen Wagen ausgesandt werden, welche ihrerseits diese Funktelegramme an das Triebfahrzeug quittieren. Auf diese Weise ist eine permanente Überwachung der Zugintegrität möglich, d.h. eine sichere Information darüber, ob eine Entgleisung oder eine Auftrennung des Zugverbundes stattgefunden hat. Die Reichweite des Kommunikationsmediums muss dabei mindestens der Länge des Zugverbundes, beispielsweise bis zu 1,5 km, entsprechen.

Der Erfindung liegt die Aufgabe zugrunde, ein gattungsgemäßes System zur Kommunikation zwischen Einheiten in einem Fahrzeugverbund anzugeben, bei welchen eine Trennung zweier gekuppelter Einheiten auf kürzester Distanz sicher detektiert werden kann.

Erfindungsgemäß wird die Aufgabe mit den Merkmalen des Anspruchs 1 gelöst.

Zur schnellen und sicheren Erkennung eines Havariezustandes weisen die Kommunikationsmittel Richtantennen auf, die nicht achsenparallel senden und empfangen, d.h. deren Sende- und Empfangsachse mit jeweils der Längsachsen der dazugehörigen Einheit einen bestimmten Winkel ungleich null Grad bilden. Dadurch ergibt sich bei Trennen einer Verbindung zweier Fahrzeugeinheiten oder Wagen eine Störung der Funkübertragung (beispielsweise Abriss der Funkverbindung) bereits lange bevor die Reichweitengrenze der Funkübertragung erreicht wird.

Durch die sukzessive Informationsweiterleitung nur zwischen benachbarten Wagen, wobei die Kommunikationseinrichtungen quasi als Relaisstationen fungieren, kann die Reichweite des Kommunikationsmittels auf wenigen Meter reduziert werden. Besonders geeignet für diese Ultra-Kurzdistanz-Kommunikation ist die Bluetooth-Technologie. Bisher sind Bluetooth-Chips vor allem als Kommunikationsmedium zwischen Computern und peripheren Geräten, wie Drucker, Scanner, Digitalkamera, Mobilfunkgerät, vorgesehen. Die Grundidee besteht darin, Bluetooth-Chips als sehr billiges drahtloses Funk LAN (Local Area Network) zu verwenden. Für die Stromversorgung der Bluetooth-Chips ist nur eine sehr geringe Leistung notwendig. Als Energielieferanten kommen beispielsweise Akkumulatoren, Druckluft, Solarzellen, Achsgenerator oder Unruhe-Wandler in Frage. Wegen des geringen Stromverbrauches und des sehr niedrigen Preises der Bluetooth-Chips können diese auch mehrfach vorgesehen sein, um die Verfügbarkeit zu erhöhen. Selbstverständlich muss die Reichweite nicht ausgenutzt werden. Zur Überbrückung des Übertragungsweges zwischen zwei benachbarten Wagen können pro Wagen auch mehrere Bluetooth-Chips angeordnet sein. Die in den Identifikationsmitteln des letzten Wagens gespeicherten Informationen werden über alle vorgeordneten Bluetooth-Chips an den Fahrzeugrechner weitergeleitet, so dass bei ordnungsgemäßer Informationsübertragung davon ausgegangen werden kann, dass Vollständigkeit des Zuges besteht, d.h. dass kein Wagen von dem Fahrzeugverbund abgetrennt wurde.

Um die hohen Sicherheitsanforderungen im Bahnbereich zu erfüllen, sind in den Identifizierungsmitteln der einzelnen Einheiten jeweils zusätzlich zur Identifikationsnummer oder Wagennummer auch ein elektronischer Schlüssel zur Bildung einer Sicherungsinformation oder eines sogenannten Prüfmusters gespeichert. Als elektronischer Schlüssel kann beispielsweise ein sogenannter Cyclic redundancy Code (CRC) verwendet werden. Um die Sicherheit weiter zu erhöhen, hat jede Einheit einen einheitenspezifischen elektronischen Schlüssel. Die Speicherparameter, Wagennummer und elektronischer Schlüssel sind dabei beispielsweise in einem PROM (Programmable Read Only Memory) abgelegt, welcher zusammen mit dem Bluetooth-Chip in einer kleinen Box zum mechanischen und gegebenenfalls auch thermischen Schutz untergebracht ist.

Besonders vorteilhaft ist die Verwendung eines sogenannten asymmetrischen Schlüsselsystems. Dabei werden zur Verschlüsselung oder Signatur von Daten und zur Entschlüsselung oder Prüfung der Signatur unterschiedliche Schlüssel verwendet. Dabei besitzt jede Einheit einen spezifischen privaten Schlüssel (engl.: private key), welcher in den entsprechenden Identifikationseinrichtungen gespeichert ist. Im Fahrzeugrechner ist dann mindestens der öffentliche Schlüssel der letzten Einheit gespeichert Selbstverständlich kann auch eine Speicherung der privaten Schlüssel sämtlicher Einheiten des Zugverbands vorgesehen sein. Auf diese Weise kann auch die Richtigkeit einer vorgegebenen Wagenreihung überprüft werden. Außerdem ist dadurch eine Unterstützung bei Rangiervorgängen bzw. der sogenannten Zugtaufe möglich.

Weitere vorteilhafte Ausgestaltungen der Erfindung sind den abhängigen Ansprüchen und der Beschreibung zu entnehmen.

Im folgenden wird die Erfindung unter Zuhilfenahme der Zeichnungen weiter erläutert:
- Fig. 1: eine schematische Darstellung wichtiger Komponenten und eines Verfahrens zur Zugschlusserkennung,
- Fig. 2: eine Draufsicht auf zwei ordnungsgemäß gekoppelte Wagen und
- Fig. 3: eine Fig. 2 entsprechende Ansicht bei entkoppelten Wagen.

Fig. 1 veranschaulicht das Zusammenwirken der Komponenten des Triebfahrzeuges mit den Komponenten der Wagen. Es ist ersichtlich, dass der Fahrzeugrechner mit einer Stromversorgung, einem signaltechnisch sicheren (beispielsweise redundanten) Rechner und einer Funk LAN Einrichtung, insbesondere mindestens einem Bluetooth-Chip ausgestattet ist, während die Wagen neben einer Stromversorgung nur eine Funk LAN Einrichtung, insbesondere mindestens einen Bluetooth-Chip, und einen einfachen (signaltechnisch nicht sicheren) Rechner aufweisen. Zur Vorbereitung für eine sichere, d.h. gegen Übertragungsfehler und Rechnerfehler gesicherte, Zugschlusserkennung werden bei der Zusammenstellung des Zuges, der sogenannten Zugtaufe, in den sicheren Rechner des Triebfahrzeuges die Wagennummern mit entsprechender Reihenfolge und zugehörigen elektronischen Schlüsseln - z.B. die öffentlichen Schlüssel (public keys) - eingespeichert.

Während der Zugfahrt wird periodisch, beispielsweise alle drei Sekunden, eine (hinreichend große) Zufallszahl generiert, welche zusammen mit der Wagennummer des letzten Wagens mittels des Bluetooth-Chips an den Bluetooth-Chip des ersten Wagens gesendet wird. Der Rechner des ersten Wagens vergleicht die empfangene Wagennummer mit der eigenen Wagennummer und stellt Nichtübereinstimmung fest. Infolgedessen reicht der erste Wagen die Zufallszahl und die Wagennummer des letzten Wagens an den zweiten Wagen weiter, der seinerseits, sofern er nicht der letzte Wagen des Zuges ist, die Zufallszahl und die Wagennummer des letzten Wagens an den nächstfolgenden Wagen weiterreicht, bis der letzte Wagen die Informationen empfangen hat. Dieser letzte Wagen verschlüsselt die Zufallszahl mit seinem privaten Schlüssel (private key) und sendet das Verschlüsselungsergebnis auf dem gleichen Weg rückwärts an das Triebfahrzeug zurück - durch Pfeile dargestellt. Der (sichere) Rechner des Triebfahrzeuges decodiert das Verschlüsselungsergebnis mit Hilfe des gespeicherten öffentlichen Schlüssels des letzten Wagens. Als Resultat muss sich die Zufallszahl ergeben, damit davon ausgegangen werden , dass sich die Zugkonfiguration in ordnungsgemäßem Zustand befindet, d.h. dass der letzte Wagen noch am Zug befindlich ist. Falls sich eine andere Zahl ergibt oder der Fahrzeugrechner keine Antwort erhält, ist nicht sicher, ob der letzte Wagen noch ordnungsgemäß an den Zugverbund angekoppelt ist. In diesem Fall müssen entsprechende Maßnahmen eingeleitet werden, die entweder manuell durch einen Triebfahrzeugführer oder auch automatisch durch den Fahrzeugrechner ― beispielsweise eine Zwangsbremsung - eingeleitet werden.

Fig. 2 zeigt eine Möglichkeit zur Anordnung von gerichteten Sende- und Empfangs-Antennen 1.1 und 1.2 der Funk LAN Einrichtungen 2.1 und 2.2 benachbarter Wagen 3.1 und 3.2. Die Antennen 1.1 und 1.2 sind bezüglich der Mittelachse 4 des Zugverbundes versetzt angeordnet. Die Ausrichtung der Antennen 1.1 und 1.2, d.h. deren Winkel zur Mittelachse 4 hängt dabei von der Größe des Versatzes b und dem axialen Abstand d der Antennen 1.1 und 1.2 ab. Diese Anordnung gestattet eine sehr empfindliche Kommunikation zwischen den Funk LAN Einrichtungen 2.1 und 2.2. Eine Abkopplung des Wagens 3.2 vom Wagen 3.1 ist augenblicklich erkennbar und nicht von der Reichweite des Funksignals abhängig.

Als weitere Applikationen auf der Basis des Funk LANs sind beispielsweise Bremszettelersatz, Sensor-Informationsübertragung, Passagierinformationen, Passagierraumüberwachung oder die Übertragung von Daten für fahrerlosen Betrieb denkbar.

Der zu überwachende Fahrzeugverbund kann auch aneinander gereihte Gegenstände aller Art darstellen beispielsweise Container oder Landfahrzeuge, die auf einem Schiff transportiert werden. Mittels zueinander versetzt angeordneter benachbarte Kurzdistanz-Kommunikationseinrichtungen (2.1, 2.2) gemäss des erfindungsgemäßen Systems kann beispielsweise kann beispielsweise dabei schon ein geringfügiges Verrutschen der Ladung auf dem Schiff festgestellt werden. Der Fahrzeugverbund kann aus miteinander gekuppelten Schienenfahrzeugen, Landfahrzeugen oder Schiffe bestehen. Die Kupplung kann dabei mechanisch erfolgen oder auch elektronisch, beispielsweise bei der sogenannten elektronischen Deichsel zweier Lastkraftwagen.

## Patentansprüche

1. System zur Kommunikation zwischen zwei benachbarten (Fahrzeug-) Einheiten (3.1, 3.2), in einem Fahrzeugverbund mindestens zweier Einheiten, wobei benachbarten Einheiten (3.1, 3.2) jeweils (Kurzdistanz-) Kommunikationsmittel (1.1, 2.1) zur Kommunikation miteinander aufweisen, **dadurch gekennzeichnet, dass** die Kurzdistanz-Kommunikationseinrichtungen (2.1, 2.2) gerichtete Sende- und Empfangs-Antennen (1.1, 1.2) aufweisen, wobei benachbarte Kurzdistanz-Kommunikationseinrichtungen (2.1, 2.2) bezüglich einer Mittelachse (4) des Fahrzeugverbundes zueinander versetzt angeordnet sind und die Sende-/Empfangs-Bereiche der gerichteten Antennen (1.1, 1.2) einander überlappen.

2. System nach Anspruch 1, **dadurch gekennzeichnet, dass** zur Überprüfung der Vollständigkeit des Fahrzeugverbundes eine erste, insbesondere führende, Einheit (3.1) einen Fahrzeugrechner und die weiteren Einheiten (3.2) Identifikationseinrichtungen aufweisen, wobei
• der Fahrzeugrechner Mittel zum Senden einer Vollständigkeitsanfrage, welche die Identifikationsnummer der letzten Einheit (3.2) im Fahrzeugverbund enthält, an die folgende Einheit (3.2) und Mittel zum Prüfen einer von dieser Einheit (3.2) empfangenen Vollständigkeitsnachricht aufweist und
• die Identifikationseinrichtungen jeweils Mittel zum Speichern der eigenen Identifikationsnummer, Mittel zum Empfang der Vollständigkeitsanfrage von der Identifikationseinrichtung der vorangehenden Einheit, Mittel zum Vergleichen der empfangenen Identifikationsnummer mit der eigenen Identifikationsnummer und Mittel zum Weiterleiten der Vollständigkeitsanfrage an die Identifikationseinrichtung der folgenden Einheit oder zum Generieren der Vollständigkeitsnachricht und Rücksenden an den Fahrzeugrechner aufweisen.

3. System nach Anspruch 2, **dadurch gekennzeichnet, dass** mindestens die Identifikationseinrichtung der letzten Einheit (3.2) Mittel zum generieren einer mit einem individuellen elektronischen Schlüssel codierten Vollständigkeitsnachricht aufweist.

4. System nach Anspruch 2, **dadurch gekennzeichnet, dass** der Fahrzeugrechner einen Decoder zur Decodierung einer codierten Vollständigkeitsnachricht aufweist.

5. Verfahren zur Überprüfung der Vollständigkeit eines Fahrzeugverbundes mit mindestens zwei (Fahrzeug-) Einheiten (3.1, 3.2) mit die KurzdistanzKommunikationseinrichtungen (2.1, 2.2), **dadurch gekennzeichnet, dass** die Kurzdistanz-Kommunikationseinrichtungen gerichtete Sende- und Empfangs-Antennen (1.1, 1.2) aufweisen, wobei benachbarte Kurzdistanz-Kommunikationseinrichtungen (2.1, 2.2) bezüglich einer Mittelachse (4) des Fahrzeugverbundes zueinander versetzt angeordnet sind, und wobei folgende Schritte durchgeführt werden:
• der Fahrzeugrechner der ersten Einheit (3.1) sendet eine Nachricht mit der Identifikationsnummer der letzten Einheit (3.2) an die Identifikationseinrichtung der folgenden Einheit (3.2),
• die Identifikationseinrichtung der folgenden Einheit (3.2) vergleicht die empfangene Identifikationsnummer mit der eigenen gespeicherten Identifikationsnummer,
• falls die empfangene Identifikationsnummer nicht mit der eigenen Identifikationsnummer übereinstimmt, sendet die Identifikationseinrichtung die empfangene Nachricht an die nächstfolgende Einheit,
• falls die empfangene Identifikationsnummer mit der eigenen Identifikationsnummer übereinstimmt, sendet die Identifikationseinrichtung eine Vollständigkeitsnachricht zurück an den Fahrzeugrechner der ersten Einheit (3.1) und
• der Fahrzeugrechner prüft die Vollständigkeitsnachricht daraufhin, ob sie von der Identifikationseinrichtung des letzten Wagens (3.2) stammt.

## Claims

1. A system for communication between two adjacent (vehicle) units (3.1, 3.2) in a group of at least two connected (vehicle) units wherein adjacent units (3.1, 3.2) are each provided with (short-distance) communication means (1.1, 2.1) for communicating with each other, **characterized in that** the short-distance communication devices (2.1, 2.2) have directional transmitting and receiving antennas (1.1, 1.2), with adjacent short-distance communication devices (2.1, 2.2) being offset from a central axis (4) of the group of connected (vehicle) units and relative to each other, and the effective areas of the directional antennas (1.1, 1.2) overlapping one another.

2. A system as claimed in claim 1, **characterized in that** in order to check the group of connected (vehicle) units for completeness, a first unit (3.1), particularly a leading unit, comprises an on-board computer and the further units (3.2) comprise identification devices, with
• the on-board computer comprising means for transmitting to the next unit (3.2) an interrogation for completeness which contains the identification number of the last unit (3.2) in the group of connected units, and means for checking a completeness message received from said next unit (3.2), and
• the identification devices each comprising means for storing their respective own identification numbers, means for receiving the interrogation for completeness from the identification device of the preceding unit, means for comparing the received identification number with their own identification number, and means for passing the interrogation for completeness on to the identification device of the next unit or for generating the completeness message and sending it back to the on-board computer.

3. A system as claimed in claim 2, **characterized in that** at least the identification device of the last unit (3.2) comprises means for generating a completeness message encoded with an individual electronic key.

4. A system as claimed in claim 2, **characterized in that** the on-board computer comprises a decoder for decoding an encoded completeness message.

5. A method of checking a group of at least two connected (vehicle) units (3.1, 3.2) provided with short-distance communication devices (2.1, 2.2) for completeness, **characterized in that** the short-distance communication devices have directional transmitting and receiving antennas (1.1, 1.2), with adjacent short-distance communication devices (2.1, 2.2) being offset from a central axis (4.4) of the group of connected (vehicle) units and relative to each other, the method comprising the following steps:
• the on-board computer of the first unit (3.1) transmits a message containing the identification number of the last unit (3.2) to the identification device of the next unit (3.2);
• the identification device of the next unit (3.2) compares the received identification number with its own stored identification number;
• if the received identification number is not identical with the unit's own identification number, the identification device will send the received message to the following unit;
• if the received identification number is identical with the unit's own identification number, the identification device will send a completeness message back to the on-board computer of the first unit (3.1); and
• the on-board computer checks the completeness message to determine whether it originates from the identification device of the last car (3.2).

## Revendications

1. Système de communication entre deux unités (de véhicules) adjacentes (3.1, 3.2) dans un train de véhicules d'au moins deux unités, dans lequel des unités adjacentes (3.1, 3.2) présentent chacune des moyens de communication (à courte distance) (1.1, 2.1) pour communiquer entre elles, **caractérisé en ce que** les dispositifs de communication à courte distance (2.1, 2.2) présentent des antennes d'émission et réception directionnelles (1.1, 1.2), des dispositifs de communication à courte distance (2.1, 2.2) adjacents étant disposés décalés les uns par rapport aux autres relativement à un axe médian (4) du train de véhicules et les zones d'émission/ réception des antennes directionnelles (1.1, 1.2) se chevauchant les unes les autres.

2. Système selon la revendication 1, **caractérisé en ce que**, pour contrôler que le train de véhicules est complet, une première unité, en particulier une unité de tête (3.1) présente un calculateur embarqué et **en ce que** les autres unités (3.2) présentent des dispositifs d'identification, dans lequel
• le calculateur embarqué présente des moyens pour envoyer une interrogation d'état complet, qui contient le numéro d'identification de la dernière unité (3.2) dans le train de véhicules, à l'unité suivante (3.2) et des moyens pour contrôler un message d'état complet reçu par cette unité (3.2) ; et
• les dispositifs d'identification présentent chacun des moyens pour stocker leur propre numéro d'identification, des moyens pour recevoir l'interrogation d'état complet du dispositif d'identification de l'unité précédente, des moyens pour comparer le numéro d'identification reçu avec leur propre numéro d'identification et des moyens pour transmettre l'interrogation d'état complet au dispositif d'identification de l'unité suivante ou pour générer le message d'état complet et le renvoyer au calculateur embarqué.

3. Système selon la revendication 2, **caractérisé en ce que** au moins le dispositif d'identification de la dernière unité (3.2) présente des moyens pour générer un message d'état complet codé avec une clé électronique individuelle.

4. Système selon la revendication 2, **caractérisé en ce que** le calculateur embarqué présente un décodeur pour décoder un message d'état complet codé.

5. Procédé de contrôle de l'état complet d'un train de véhicules avec au moins deux unités (de véhicules) (3.1, 3.2) avec les dispositifs de communication à courte distance (2.1, 2.2), dans lequel les dispositifs de communication à courte distance présentent des antennes d'émission et réception directionnelles (1.1, 1.2), des dispositifs de communication à courte distance (2.1, 2.2) adjacents étant disposés décalés les uns par rapport aux autres relativement à un axe médian (4) du train de véhicules, et dans lequel les étapes suivantes sont effectuées :
• le calculateur embarqué de la première unité (3.1) envoie un message avec le numéro d'identification de la dernière unité (3.2) au dispositif d'identification de l'unité suivante (3.2) ;
• le dispositif d'identification de l'unité suivante (3.2) compare le numéro d'identification reçu avec son propre numéro d'identification stocké en mémoire ;
• lorsque le numéro d'identification ne coïncide pas avec son propre numéro d'identification, le dispositif d'identification envoie le message reçu à l'unité immédiatement suivante ;
• lorsque le numéro d'identification coïncide avec son propre numéro d'identification, le dispositif d'identification envoie un message d'état complet au calculateur embarqué de la première unité (3.1) ; et
• le calculateur embarqué contrôle le message d'état complet afin de vérifier s'il provient du dispositif d'identification de la dernière voiture (3.2).
